# EUROPÄISCHE PATENTSCHRIFT

(11) **EP 2 036 707 B1**
(45) Veröffentlichungstag und Bekanntmachung des Hinweises auf die Patenterteilung: **17.12.2014**
(21) Anmeldenummer: 08015746.4
(22) Anmeldetag: 06.09.2008
(51) Int. Cl.: B30B 11/08, B30B 11/00, B30B 15/32

(54) **Rundlaufpresse mit optischer Überwachungsvorrichtung**
Rotary presses with optical monitoring device
Presse rotative avec dispositif de surveillance optique

(30) Priorität: 13.09.2007 DE 102007043581
(43) Veröffentlichungstag der Anmeldung: 18.03.2009
(73) Patentinhaber: Fette GmbH, 21493 Schwarzenbek (DE)
(72) Erfinder: Meier, Matthias, 21493 Schwarzenbek (DE); Schmidt, Ingo, 21493 Schwarzenbek (DE); Lüneburg, Peter, 23919 Berkenthin (DE)
(74) Vertreter: Graalfs, Edo

(56) Entgegenhaltungen:
- EP-A1- 1 600 761
- EP-A1- 1 810 819
- DE-A1- 19 712 664
- JP-A- 6 099 392
- JP-A- 7 266 094
- JP-A- 9 206 358
- JP-A- 10 137 990
- US-A- 5 363 968

## Beschreibung

Die Erfindung bezieht sich auf eine Rundlaufpresse mit optischer Überwachungsvorrichtung nach dem Patentanspruch 1.

Rundlaufpressen, wie sie etwa zur Herstellung von Tabletten eingesetzt werden, weisen einen Rotor auf, der Ober- und Unterstempel führt und eine Matrizenscheibe enthält, mit deren Bohrungen die Pressstempel zusammenwirken. Der Rotor wird von einem geeigneten Antrieb um eine Hochachse angetrieben. Dem Rotor ist mindestens eine Fülleinrichtung zugeordnet, die zu verpressendes Pulver in die Matrizenbohrungen einfüllt. Ferner ist mindestens eine Druckstation vorgesehen mit oberer und unterer Druckrolle, die die zugeordneten Pressstempel in die Matrizenbohrungen eindrücken. Dem Rotor ist ferner eine Auswerfstation zugeordnet, in der die ausgeworfenen Presslinge vom Rotor entfernt werden. Die Auswerfstation kann auch eine Weiche enthalten, um Gut- von Schlechtpresslingen zu trennen oder auch eine Anzahl von Test-Presslingen auszuschleusen. Eine derartige Rundlaufpresse wird üblicherweise in einem Gehäuse untergebracht, damit Prozessstaub nicht nach außen dringt und andererseits eine Verunreinigung von Teilen der Presse durch verunreinigte Atmosphäre der Umgebung verhindert wird.

Es ist bekannt, einer derartigen Rundlaufpresse verschiedene Sensoren zuzuordnen. Zum Beispiel wird die Presskraft, welche die Druckrollen auf die Pressstempel ausübt gemessen, um sie auf einen gewünschten Wert zu bringen. Die Druckrollen können durch eine geeignete Verstellvorrichtung verstellt werden. Ferner kann ein Temperatursensor im Gehäuse angeordnet werden oder auch ein Sensor, mit dem die Zusammensetzung des zu verpressenden Materials bzw. die Konzentration einzelner Wirkstoffe ermittelt werden kann. Es können ferner Sensoren vorgesehen sein, welche die ordnungsgemäße Montage der Einzelteile der Rundlaufpresse überwachen. Die Sensoren sind üblicherweise mit einem Bedienrechner der Rundlaufpresse verbunden. Der Bedienrechner ist über ein Kabel mit der Rundlaufpresse verbunden. Statt eines Kabels kann jedoch auch eine drahtlose Übertragung von Signalen der Sensoren auf den Bedienrechner und umgekehrt stattfinden.

Es ist ferner bekannt zumindest Teile des Gehäuses der Rundlaufpresse durchsichtig zu machen. Gleichwohl ist der Einblick von außen auf prozesstechnisch relevante Vorgänge häufig durch Verkleidungsbleche, z. B. durch eine Staubabsaugung oder andere Maschinenkomponenten erschwert oder unmöglich. Die Rundlaufpressen werden zum Teil mit hoher Geschwindigkeit betrieben. Durch Beobachtung mit dem menschlichen Auge können schnelle Prozessabläufe kaum verfolgt werden, z. B. das Ausstoßen der Tabletten, das Aussortieren und Abstreifen der Tabletten, das Eintauchen der Pressstempel in die Bohrungen der Stempelaufnahme usw.

Aus JP 10 137990 A ist es gemäß dem Oberbegriff des Anspruchs 1 bekannt, mit einer Farb-CCD-Kamera die Stirnseite eines Pressstempels zu überwachen. Mit der Farb-CCD-Kamera wird der durch das zu verpressende Pulver bedeckte Bereich der Stirnfläche des Pressstempels mit einem Referenzwert verglichen. Bei einer unzulässigen Abweichung wird der Pressvorgang unterbrochen. Aus DE 197 12 664 A1 ist eine Ziehpresse zum Ziehen von Blechteilen bekannt mit einem berührungslosen Wegsensor, der als bildwandelnder Sensor ausgebildet ist. Aus JP 09 206358 A ist eine Rundläufertablettenpresse zum Herstellen von Tabletten mit einem Einlegekern bekannt, bei der die korrekte Lage des Einlegekerns mit einer optischen Detektoreinrichtung überwacht wird. Aus EP 1 600 761 A1 ist eine Tablettenpresse mit einer integrierten NIR-Messvorrichtung bekannt. Mit der NIR-Messvorrichtung wird der Gehalt mindestens einer in der verpressten Tablette enthaltenen Substanz bestimmt und/oder die Verhältnisse aller oder einiger enthaltener Komponenten bestimmt. Aus JP 07 266094 A ist es zur Einhaltung einer vorgegebenen Presslingsdicke bekannt, die Presslingsdicke berührungslos zu messen, insbesondere mit einer Lasermesseinrichtung, und die Höhe einer unteren Druckrolle auf dieser Grundlage einzustellen. Aus US 5 363 968 A ist es bekannt, mittels einer Hochgeschwindigkeitskamera eine Blisterverpackung zu überwachen.

Der Erfindung liegt die Aufgabe zugrunde, ein Rundlaufpresse mit optischer Überwachungsvorrichtung für Rundlaufpressen zu schaffen, mit der an beliebigen Orten der Rundlaufpresse auch schnell ablaufende Fertigungen erfasst werden können.

Diese Aufgabe wird durch die Merkmale des Patentanspruchs 1 gelöst.

Bei der erfindungsgemäßen Rundlaufpresse mit optischer Überwachungsvorrichtung ist mindestens eine Hochgeschwindigkeitskamera im Gehäuse der Rundlaufpresse angeordnet, deren Objektiv auf einen Ort im Gehäuse gerichtet ist und die mit einer Bildauswertevorrichtung verbunden ist.

Bei der Erfindung kann die Hochgeschwindigkeitskamera an prozesstechnisch relevanten Positionen innerhalb der Rundlaufpresse angeordnet werden, z. B. am Tablettenablauf, Tablettenabstreifer, in der Aussortierposition von Schlechttabletten, im Füllbereich für die Matrizen, im Bereich der Köpfe der Pressstempel im oberen und unteren Raum für die Steuerkurven für die Pressstempel, usw. Durch eine Auswertung der Signale der Hochgeschwindigkeitskamera an relevanten Orten kann eine wirksame Überwachung erzielt werden. Die Signale der Hochgeschwindigkeitskamera, die vorzugsweise digital arbeitet, können auf den Bedien- und/oder Steuerrechner der Rundlaufpresse gegeben werden, welche ohnehin bei einer Rundlaufpresse vorgesehen sind. Abhängig von der Bildauswertung kann nicht nur eine Überwachung der einzelnen Funktionen erfolgen, sondern je nach Anforderung auch eine Steuerung oder Regelung der Funktionen. Insgesamt kann der Produktionsprozess optisch überwacht werden. Eine optische Überwachung kann z. B. auch im Hinblick auf die Stempelköpfe stattfinden, die hohen Kräften in den Druckstationen augesetzt sind.

Erfindungsgemäß ist der Hochgeschwindigkeitskamera ein Endoskop vorgeordnet, das mit seinem Objektiv auf den zu überwachenden Ort gerichtet ist. Auf diese Weise ist es möglich, die Hochgeschwindigkeitskamera an einem Ort zu installieren, der weniger durch den Betrieb der Rundlaufpresse belastet ist, wie dies etwa im unmittelbar zu überwachenden Bereich der Fall ist.

Weiterhin ist der Prozessraum der Rundlaufpresse durch ein inneres Gehäuse umschlossen, das im Wesentlichen nur mit den Abschnitten des Rotors auf der Ober- und Unterseite der Matrizenscheibe in dichtendem Eingriff ist. Die Hochgeschwindigkeitskamera befindet sich außerhalb des Prozessraums und das Endoskop wird dichtend in den Prozessraum hineingeführt. Bei diesem System bleiben die Pressstempel und Matrizenscheibe während der Reinigung in der Rundlaufpresse. Dadurch bleibt auch das dem zu überwachenden Ort zugekehrte Ende des Endoskops innerhalb des Prozessraums und wird dem Reinigungsprozess unterworfen. Die Kamera selbst ist von der verunreinigten Atmosphäre im Prozessraum getrennt und kann daher störungsfrei arbeiten.

Da Staubentwicklung im Prozessraum das Objekt des Endoskops belegen kann und dadurch die Sicht beeinträchtigt, kann eine Blasvorrichtung Luft gegen das Objektiv richten und von Staub freihalten.

Die Erfindung wird nachfolgend anhand einer Zeichnung näher erläutert.

Die einzige Figur zeigt in abgewickelter Darstellung schematisch eine erfindungsgemäße Rundlaufpresse mit einer optischen Überwachungsvorrichtung.

In der Figur ist ein Rotor für eine Rundlaufpresse durch eine Matrizenscheibe 10, eine obere Stempelaufnahme 12 und eine untere Stempelaufnahme 14 dargestellt, die üblicherweise zu einer Einheit miteinander verbunden sind. Der auf diese Weise gebildete Rotor wird um eine Hochachse von einem geeigneten Antriebsmotor (hier nicht dargestellt) angetrieben.

Die Stempelführungen 12, 14 führen Oberstempel 16 bzw. Unterstempel 18, und ihre Köpfe wirken mit oberen Kurvenelementen 20 und unteren Kurvenelementen 22 zusammen. Der Bereich zwischen der Stempelaufnahme 12 bzw. 14 und den Kurvenelementen 20, 22 wird als oberer Kurvenraum 24 bzw. unterer Kurvenraum 26 bezeichnet.

Dem Rotor ist eine Fülleinrichtung 28 zugeordnet, die Matrizenbohrungen 30 mit zu verpressendem Pulver auffüllen, wie gezeigt. Zwei hintereinander liegende Druckstationen 32 bzw. 34 enthalten jeweils eine obere und eine untere Druckrolle, die mit Köpfen der Pressstempel 16, 18 zusammenwirken, um das in den Matrizenbohrungen 30 befindliche Pulver zu verpressen. Wie in der rechten Darstellung von der Figur zu erkennen, werden die dunkel gezeichneten Presslinge mit Hilfe der Unterstempel 18 ausgestoßen und mittels eines Abstreifers 36 zu einem Gutablauf 38 gelenkt. Der Abstreifer 36 ist auch in der Lage Schlecht-Tabletten auszusortieren, die über einen Schlechtablauf 40 herausgeführt werden.

Die bisher beschriebenen Teile und Funktionen einer Rundlaufpresse sind an sich bekannt.

In der Figur ist ferner eine Hochgeschwindigkeitskamera 42 dargestellt, welche über ein Endoskop 44 in den Prozessraum hineinblickt. Die Kamera ist geeignet in dunkler bzw. lichtschwacher Umgebung und bei großen Prozessgeschwindigkeiten gut aufgelöste Bilder zu erzeugen. Das untere Ende des Endoskops 44 ist mit seinem Objektiv auf die Abstreifvorrichtung gerichtet. Das Endoskop wird von einer Lichtquelle 46 mit Licht versorgt, und die Hochgeschwindigkeitskamera 42 ist mit einem Bedienrechner 48 für die gezeigte Rundlaufpresse verbunden. Der Bedienrechner 48 ist an der Maschine oder an einem von der Rundlaufpresse entfernten Ort angeordnet. Die Verbindung besteht entweder über ein Kabel oder auch über eine drahtlose Kommunikationsstrecke.

Wie in der Figur ferner zu erkennen, ist ein Gehäuse 50 vorgesehen, das einen Prozessraum 52 umgibt. Das Gehäuse 50 ist in dichtendem Eingriff mit der Ober- und Unterstempelaufnahme 12, 14. Somit ist, wie ersichtlich, das Endoskop abgedichtet in den Prozessraum 52 hineingeführt. Dabei befindet sich die Hochgeschwindigkeitskamera 42 außerhalb des Prozessraums 52.

Mit den auf dem Bedienrechner 48 gehenden Signalen der Hochgeschwindigkeitskamera 42 kann der Bereich der Abstreifvorrichtung 36 überwacht werden. Ferner kann auch eine Verstellung des Abstreifers vorgenommen werden, falls sich dies als notwendig erweist, z. B. von außerhalb des gekapselten Prozessraums.

Es versteht sich, dass eine optische Überwachung, wie sie in Verbindung mit der Abstreifvorrichtung 36 gezeigt ist, auch an jeden anderen Ort der gezeigten Rundlaufpresse innerhalb und außerhalb des Prozessraums 52 eingesetzt werden kann, um z B. auch Funktionen der Rundlaufpresse zu steuern oder zu regeln. Ferner kann eine optische Überwachung der Tablette z. B. auf Abbrüche oder Verunreinigungen oder von Prägungen erfolgen. Schließlich können die Stempel überwacht werden, z. B. auf Abbrüche oder Einbrüche.

Es ist außerdem eine Blasvorrichtung 60 vorgesehen, die über eine Düse 62 Luft gegen das Objektiv des Endoskops richtet, um das Objektiv staubfrei zu halten.

## Patentansprüche

1. Rundlaufpresse mit optischer Überwachungsvorrichtung für Rundlaufpressen, bei denen ein Rotor mit Ober- und Unterstempeln (16, 18) sowie einer Matrizenscheibe, mindestens einer Druckstation, mindestens einer Füllstation und mindestens einer Auswerfstation in einem Gehäuse angeordnet sind, an denen einzelne Prozessschritte erfolgen, wobei mindestens eine Hochgeschwindigkeitskamera (42) im Gehäuse angeordnet ist, deren Objektiv auf einen Ort im Gehäuse gerichtet und die mit einer Bildauswertevorrichtung verbunden ist, **dadurch gekennzeichnet, dass** der Kamera (42) ein Endoskop (44) vorgeordnet ist und das Objektiv des Endoskops (44) auf den zu überwachenden Ort gerichtet ist und, dass ein Prozessraum (52) der Rundlaufpresse durch ein inneres Gehäuse (50) umschlossen ist, das nur mit den Abschnitten (12, 14) des Rotors auf der Ober- und Unterseite der Matrizenscheibe (10) in dichtendem Eingriff ist und die Hochgeschwindigkeitskamera (42) außerhalb des Prozessraums (52) angeordnet und das Endoskop (44) dichtend in den Prozessraum (52) eingeführt ist.

2. Rundlaufpresse mit optischer Überwachungsvorrichtung nach Anspruch 1, **dadurch gekennzeichnet, dass** die Kamera auf mindestens eine der Prozessstationen gerichtet ist.

3. Rundlaufpresse mit optischer Überwachungsvorrichtung nach Anspruch 1 oder 2, **dadurch gekennzeichnet, dass** die Rundlaufpresse einen Bedienrechner (48) aufweist und das Ausgangssignal der Hochgsschwindigkeitskamera auf den Bedienrechner (48) übertragen wird.

4. Rundlaufpresse mit optischer Überwachungsvorrichtung nach einem der Ansprüche 1 bis 3, **dadurch gekennzeichnet, dass** eine Blasvorrichtung vorgesehen ist, die Luft gegen das Objektiv der Kamera bzw. des Endoskops bläst zwecks Befreiung von Staub.

## Claims

1. Rotary press with visual monitoring device for rotary presses, in which a rotor, with upper and lower punches (16, 18) and a die plate, at least one compression station, at least one filling station, and at least one ejector station are arranged in a housing, at which individual process steps occur, wherein at least one high speed camera (42) is arranged in the housing, whose lens is directed onto a location in the housing, and which is connected with an image analysis device, **characterized in that** an endoscope (44) is arranged in front of the camera (42), and that the lens of the endoscope (44) is directed onto the location to be monitored, and that a process space (52) of the rotary press is enclosed by an inner housing (50), that is in sealing contact only with the sections (12, 14) of the rotor on the upper and lower sides of the die plate (10), and that the high speed camera (42) is arranged outside of the process space (52), and the endoscope (44) is led into the process space (52) in a sealed way.

2. Rotary press with visual monitoring device according to claim 1, **characterized in that** the camera is directed onto at least one of the processing stations.

3. Rotary press with visual monitoring device according to claim 1 or 2, **characterized in that** the rotary press has a workstation computer (48), and that the output signal of the high speed camera is transmitted to the workstation computer (48).

4. Rotary press with visual monitoring device according to one of claims 1 to 3, **characterized in that** a blower device is provided that blows air against the lens of the camera or of the endoscope for the purpose of dust removal.

## Revendications

1. Presse rotative avec dispositif de surveillance optique pour presses rotatives dans lesquelles un rotor avec des poinçons supérieur et inférieur (16, 18) ainsi qu'avec un disque de matrice, au moins un poste d'impression, au moins un poste de remplissage et au moins un poste d'éjection sont disposés dans un carter, sur lesquelles différentes étapes de process sont effectuées, au moins une caméra à haute vitesse (42) étant disposée dans le carter, dont l'objectif est dirigé vers un emplacement dans le carter et qui est raccordée à un dispositif d'analyse d'images, **caractérisée en ce qu'**un endoscope (44) est disposé avant la caméra (42) et **en ce que** l'objectif de l'endoscope (44) est dirigé vers l'emplacement à surveiller, et **en ce qu'**une chambre de process (52) de la presse rotative est entourée d'un carter (50) intérieur qui est en prise étanche uniquement avec les tronçons (12, 14) du rotor sur le côté supérieur et le côté inférieur du disque de matrice (10) et **en ce que** la caméra à haute vitesse (42) est disposée à l'extérieur de la chambre de process (52) et **en ce que** l'endoscope (44) est introduit de façon étanche dans la chambre de process (52).

2. Presse rotative avec dispositif de surveillance optique selon la revendication 1, **caractérisée en ce que** la caméra est dirigée vers au moins un des postes de process.

3. Presse rotative avec dispositif de surveillance optique selon la revendication 1 ou 2, **caractérisée en ce que** la presse rotative présente un ordinateur de l'opérateur (48) et **en ce que** le signal de sortie de la caméra à haute vitesse est transmis à l'ordinateur de de l'opérateur (48).

4. Presse rotative avec dispositif de surveillance optique selon une des revendications 1 à 3, **caractérisée en ce qu'**il est prévu un dispositif de soufflage qui souffle de l'air contre l'objectif de la caméra ou respectivement de l'endoscope pour enlever les poussières.
